# EUROPÄISCHE PATENTSCHRIFT

(11) **EP 1 350 925 B1**
(45) Veröffentlichungstag und Bekanntmachung des Hinweises auf die Patenterteilung: **31.05.2006**
(21) Anmeldenummer: 02020928.4
(22) Anmeldetag: 19.09.2002
(51) Int. Cl.: F01D 11/00, F01D 25/12, F01D 11/02, F16J 15/447, F01D 11/06

(54) **Vorrichtung zur Abdichtung in Turbomaschinen**
Sealing device in turbo machines
Dispositif d'étanchéité dans des turbomachines

(30) Priorität: 02.04.2002 DE 10214624
(43) Veröffentlichungstag der Anmeldung: 08.10.2003
(73) Patentinhaber: MAN TURBO AG, 46145 Oberhausen (DE)
(72) Erfinder: Aschenbruck, Emil, 47167 Duisburg (DE); Ebbing, Hildegard, 46117 Oberhausen (DE); Kleinefeldt, Andreas, 40880 Ratingen (DE); Mohr, Klaus Dieter, 42113 Wuppertal (DE)
(74) Vertreter: Radünz, Ingo

(56) Entgegenhaltungen:
- EP-A- 0 974 733
- US-A- 5 217 348
- US-A- 5 273 396
- US-A- 5 749 701

## Beschreibung

Die Erfindung betrifft eine Vorrichtung zur Abdichtung zwischen Leitschaufeln und Rotor von Turbomaschinen mit den Merkmalen des Oberbegriffes des Anspruches 1.

Bei einer aus der Praxis bekannten Abdichtung in Turbomaschinen ist der an den Leitschaufeln aufgehängte Innenring mit der aufgelöteten Wabendichtung ungekühlt. Um einen Metallkontakt zwischen dem Rotor und dem Stator der Turbomaschine sicher zu vermeiden, muss der Abstand zwischen der Wabendichtung und den Labyrinthspitzen auf den größtmöglichen Betrag der Wärmedehnung ausgelegt werden. Der verhältnismäßig große Abstand hat einen großen Leckagestrom zur Folge.

Aus der DE-A-198 21 365 ist eine gekühlte Wabendichtung bekannt, die an der äußeren Begrenzung des Strömungskanals innerhalb einer Gasturbine angeordnet ist. Zur Kühlung der Wabendichtung wird ein Teil der Kühlluft, welche der stromauf liegenden Leitschaufel am äußeren Deckband zur Verfügung steht, durch Bohrungen in dem die Wabendichtung tragenden Ring der Wabendichtung zugeführt.

Aus der US-A-5 749 701 ist eine Gasturbine mit innen gekühlten Leitschaufeln bekannt, an die ein aus Segmenten aufgebauter Dichtkörper mit Hilfe von Haken wärmebeweglich aufgehängt ist. Der Dichtkörper trägt eine Wabendichtung, die rotierenden Labyrinthspitzen gegenüber steht. Zusammen mit dem Leitschaufelfuß umschließt der Dichtkörper einen inneren Hohlraum, der über eine Öffnung mit dem Inneren der hohlen Leitschaufel und über eine weitere Öffnung mit der Wabendichtung in Verbindung steht. Über diese Strömungswege wird die Kühlluft aus der Leitschaufel durch den Dichtkörper und die Wabendichtung nach außerhalb des Dichtkörpers geführt. Diese Kühlluft dient vor allem der Sperrung des Dichtspaltes zwischen dem Dichtkörper und den Labyrinthspitzen und weniger-der Kühlung der Wabendichtung.

Der Erfindung liegt die Aufgabe zugrunde, die gattungsgemäße Abdichtung so zu gestalten, dass der Abstand zwischen der Wabendichtung und den Labyrinthspitzen zur Reduzierung der Leckageströme bei gleichzeitiger Erhöhung des Wirkungsgrades der Turbomaschine verringert werden kann.

Die Aufgabe wird bei einer gattungsgemäßen Abdichtung erfindungsgemäß durch die kennzeichnenden Merkmale des Anspruches 1 gelöst. Vorteilhafte Ausgestaltungen der Erfindung sind Gegenstand der Unteransprüche.

Der als Dichtspalt dienende Ringspalt zwischen der Wabendichtung und den Labyrinthspitzen wird maßgeblich durch die Temperatur des wärmeelastisch aufgehängten Innenringes bestimmt. Die durch den Innenring geführte Kühlluft kühlt diesen und senkt damit dessen Bauteiltemperatur. Dadurch stellt sich aufgrund der geringeren Wärmedehnung ein kleinerer Innendurchmesser der Wabendichtung und somit auch ein kleinerer Ringspalt ein. Durch die Versorgung des Innenringes mit Kühlluft lässt sich damit die Breite des Dichtspaltes beeinflussen. Der Dichtspalt kann von vorne herein enger ausgelegt werden.

Des weiteren wird ein Heißgaseinbruch aus dem Strömungskanal der Leitschaufel in die Wabendichtung vermieden und sich dadurch auch der Leckagestrom dementsprechend verringern. Das geht mit einer Erhöhung des Wirkungsgrades der Turbomaschine einher. Durch die Kühlung des Innenringes und der Wabendichtung wird die lebensdauerbegrenzende Materialtemperatur reduziert, die Temperatur- und Korrosionsbeständigkeit der betroffenen Bauteile verbessert und die Lebensdauer des Heißgasteiles der Turbomaschine erhöht. Durch eine Regelung der Kühlung kann ein Metallkontakt zwischen dem Rotor und dem Stator in transienten Zuständen der Turbomaschine vermieden werden. Aufgrund der angegebenen vorteilhaften Eigenschaften eignet sich die Erfindung besonders für die Nabenabdichtung zwischen dem Rotor und dem Stator von Gasturbinen.

Mehrere Ausführungsbeispiele der Erfindung sind in der Zeichnung dargestellt und werden im Folgenden näher erläutert. Es zeigen:
- Fig. 1 - 5: verschiedene Ausführungsformen einer Einzelheit X einer Gasturbine nach Fig. 7,
- Fig. 6: die Einzelheit Z nach Fig. 3,
- Fig. 7: schematisch den Längsschnitt durch eine Gasturbine,
- Fig. 8: eine andere Ausführungsform der Einzelheit Z nach Fig. 3 und
- Fig. 9 - 11: verschiedene Ausbildungen der Kühlluftstromverteilungen.

Der Aufbau von Turbomaschinen ist grundsätzlich bekannt. Eine als Gasturbine ausgebildete Turbomaschine besteht gemäß Fig. 7 aus einem Gehäuse 16, in dem ein Rotor 17 drehbar gelagert ist. Der Rotor 17 trägt mehrere Reihen von Laufschaufeln 18, zwischen denen feststehende, an dem Gehäuse 16 befestigte Leitschaufeln 1 angeordnet sind.

In den Fig. 1 bis 5 und 9 bis 11 ist ein Teil des Rotors 17 mit zwei Laufschaufeln 18 und dem unteren Teil einer Leitschaufel 1 dargestellt.

Die Leitschaufel 1 ist an ihrem dem Rotor 17 zugewandten Ende mit einem Leitschaufelfuß 14 versehen. An dem Leitschaufelfuß 14 ist wärmeelastisch ein Innenring 3 aufgehängt. Zu diesem Zweck ist der Leitschaufelfuß 14 mit einem Ansatz 19 versehen, der in eine angepasste Ausnehmung 20 im Innenring 3 greift, wobei zwischen der Stirnfläche des Ansatzes 19 des Leitschaufelfußes 14 und dem Grund der Ausnehmung 20 des Innenringes 3 ein die Wärmedehnung aufnehmender Spalt 13 verbleibt. Zentrierstifte 2, die in den Ansatz 19 des Leitschaufelfußes 14 und in den Grund der Ausnehmung 20 des Innenringes 3 eingesetzt sind, sorgen für eine Zentrierung des Innenringes 3 an dem Leitschaufelfuß 14.

Auf der dem Rotor 17 zugewandten Fläche des Innenringes 3 ist eine Wabendichtung 4 aufgelötet. Die Wabendichtung 4 enthält eine offene Wabenstruktur, die aus Stegen gebildet ist. Die Stege sind mit dem Innenring 3 verbunden und begrenzen die nach innen offenen Waben. Der Wabendichtung 4 stehen Labyrinthspitzen 5 eines einteiligen als Dichtung dienenden Labyrinthringes gegenüber, der auf dem Rotor 17 angebracht ist. Zwischen den mit dem Rotor 17 rotierenden Labyrinthspitzen 5 und der feststehenden Wabendichtung 4 besteht ein Dichtspalt von klein zu haltender radialer Höhe.

Die Leitschaufeln 1 sind gekühlt und weisen einen Hohlraum 21 auf, der von Kühlluft durchströmt ist. Die Kühlluft tritt an der Leitschaufelhinterkante 6 aus.

Um den Dichtspalt zwischen der feststehenden Wabendichtung 4 und den rotierenden Labyrinthspitzen 5 gering zu halten und die den Dichtspalt durchdringenden Leckageströme zu verringern, ist auch der Innenring 3 und die Wabendichtung 4 gekühlt. Die Kühlung erfolgt durch einen geringen Teilstrom der zur Kühlung der Leitschaufel 1 verwendeten Kühlluft, deren Hauptstrom an der Leitschaufelhinterkante 6 ausströmt.

Die Kühlluft wird der Leitschaufel 1 entnommen. Zu diesem Zweck ist durch den Leitschaufelfuß 14 ein erster Strömungskanal geführt, der als Bohrung 15 ausgebildet ist und in den Spalt 13 zwischen dem Leitschaufelfuß 14 und dem Innenring 3 einmündet.

Von dem Spalt 13 gehen zweite Strömungskanäle aus, die durch den Innenring 3 als radiale Bohrungen 7 oder als räumlich diagonale Bohrungen 11 hindurch geführt sind. Die Bohrungen 7, 11 münden in dritte Strömungskanäle ein, die als axiale Bohrungen 8 durch den Innenring 3 hindurch geführt sind. Die axialen Bohrungen 8 sind an der hinteren Kante des Innenringes 3 offen und bilden den Austritt 25. Der Teilstrom an Kühlluft, welcher der Leitschaufel 1 durch die Bohrung 15 entnommen wird, verteilt sich in dem Spalt 13 zwischen dem Leitschaufelfuß 14 und dem Innenring 3, tritt in die radialen und die räumlich diagonalen Bohrungen 7, 11 ein und über die axialen Bohrungen 8 durch die Austritte 25 aus. Die der Leitschaufel 1 entnommene Kühlluft senkt die Temperatur des Innenringes 3 und der Wabendichtung 4, während diese die Bohrungen 7, 11, 8 passiert (Fig. 1, 3, 6).

Der erste Strömungskanal kann gemäß Fig. 8 auch als Innenbohrung 23 eines hohlen Zentrierstiftes 2 ausgebildet sein, wobei die Innenbohrung 23 über eine radial durch den Leitschaufelfuß 14 geführte Bohrung 24 mit dem Hohlraum 21 der Leitschaufel 1 in Verbindung steht. Mit der Innenbohrung 23 des hohlen Zentrierstiftes 2 ist zumindest eine der ebenfalls als zweiter Strömungskanal dienenden, radialen Bohrungen 7 verbunden. Jeweils eine der radialen Bohrungen 7 mündet jeweils in eine der axialen Bohrungen 8 ein.

Gemäß Fig. 4 enden die radialen Bohrungen 7 in einer offenen Ringnut 10, die in der dem Rotor 17 zugewandten Fläche des Innenringes 3 eingeschnitten ist. In diesem Falle tritt die der Leitschaufel 1 entnommene Kühlluft durch die Wabendichtung 4 aus und kühlt dabei diese direkt.

Wie in der Fig. 2 gezeigt ist, können von mindestens einer der radialen Bohrungen 7, die als zweite Strömungskanäle dienen, vierte Strömungskanäle abzweigen, die als schräge Bohrungen 9 durch den Innenring 3 geführt sind und in einer weiteren Ringnut 22 enden. Auf diese Weise wird die Wabendichtung 4 großflächig gekühlt.

Gemäß Fig. 5 besteht der Innenring 3 aus zwei Teilen, die auf den einander zugewandten Seiten mit Nuten und Vorsprüngen versehen sind. Die beiden Teile des Innenringes 3 sind so zusammengesetzt, dass die Nuten und Vorsprünge ineinander greifen und dadurch Serpentinen 12 bilden, die einen fünften durch den Innenring 3 geführten Strömungskanal darstellen. Die Serpentinen 12 stehen mit den axialen Bohrungen 8 in Verbindung. Durch diese serpentinenartige Kühlluftführung ist die Verweildauer der Kühlluft im Innenring 3 größer als bei den anderen beschriebenen Ausführungen. Darüber hinaus wird die Oberfläche zur Wärmeübertragung (Kühlung) durch die Serpentinen 12 vergrößert und damit auch die Effektivität der Kühlung.

In den Fig. 9 bis 11 sind im Bereich des Innenringes 3 für verschiedene Varianten die Kühlluftströme a bis 1 dargestellt, die sich wie folgt zusammensetzen:
a) Kühlluft, die von den Laufschaufeln 18 des Laufschaufelkranzes strömt, der vor der gezeigten Leitschaufel 1 angeordnet ist,
b) wie a, jedoch auf einem der Rotorachse näheren Radius,
c) indifferente Verteilungsströmung zwischen Rotor 17 und Innenring 3,
d) Kühlluft, die vor den Leitschaufeln 1 in den Strömungskanal austritt,
e) Heißgas,
f) Leckagestrom (in Fig. 10 vorwärts-, in Fig. 11 rückwärtsströmend),
g) Kühlluft, die aus den Laufschaufeln 18 des Laufschaufelkranzes strömt, der hinter der gezeigten Leitschaufel 1 angeordnet ist,
h) wie d, jedoch hinter den Leitschaufeln 1,
k) Kühlluft, die aus dem Hohlraum 21 der Leitschaufel 1 dem Innenring 3 zugeführt wird,
l) Leckagestrom.

Die Fig. 9 zeigt die Kühlluftströme a bis h für die ungekühlte Variante des Innenringes 3 gemäß dem Stand der Technik. In der Fig. 9 ist zu erkennen, dass ein Heißgasstrom e aus dem Strömungskanal der Leitschaufel 1 in den Ringspalt zwischen der Wabendichtung 4 und den Labyrinthspitzen 5 gezogen wird und dort zu einer Erhöhung des Leckagestroms f führt. Dies hat weiterhin eine Temperaturerhöhung des Innenringes 3 mit einer weiteren wärmeelastischen Dehnung desselben zur Folge.

Die Fig. 10 und 11 stellen die Kühlluftströme a bis 1 für die gekühlte Variante des Innenringes 3 dar, wobei der Kühlluftstrom k in der Fig. 10 gering und in der Fig. 11 groß ist. Die Menge des Kühlluftstromes k lässt sich durch einen höheren Druck der Kühlluft in der Leitschaufel 1, einen größeren Durchmesser der Bohrung 7 oder eine Veränderung des Strömungswiderstandes durch die Gestaltung des Ein- und Austrittes (gerundet, scharfkantig) der Bohrung 7 verändern.

Fig. 10 zeigt eine Variante mit der Kühlung des Innenringes 3, wobei es sich bei dem Kühlluftstrom k um einen Kühlluftstrom von geringer Menge handelt. Es ist zu beobachten, dass der Heißgaseinbruch e vermieden wird und ein wesentlich geringerer Leckagestrom f durch den Ringspalt zwischen der Wabendichtung 4 und den Labyrinthspitzen 5 strömt. Der Ringspalt zwischen der Wabendichtung 4 und den Labyrinthspitzen 5 wird in einer Richtung von dem Leckagestrom f durchströmt.

Wird, wie in Fig. 11 dargestellt, der Kühlluftstrom k erhöht, so teilt sich dieser in die beiden Leckageströme f und l auf, die zu beiden Seiten des Innenringes 3 den Ringspalt zwischen der Wabendichtung 4 und den Labyrinthspitzen 5 verlassen. Auch hier wird der Heißgaseinbruch e und die Pumpwirkung vermieden. Sowohl in Fig. 10 als auch in Fig. 11 nimmt der Innenring 3 eine niedrigere Temperatur an, und eine wärmeelastische Dehnung wird vermieden.

## Patentansprüche

1. Vorrichtung zur Abdichtung zwischen Leitschaufeln (1) und Rotor (17) von Turbomaschinen, insbesondere von Gasturbinen, bestehend aus einem am Schaufelfuß (14) der Leitschaufeln (1) gehaltenen Dichtkörper mit aufgelöteter Wabendichtung (4) und aus auf dem Rotor (17) angebrachten Labyrinthspitzen (5), wobei jede Leitschaufel (1) einen von Kühlluft durchströmten Hohlraum (21) aufweist, wobei durch die Schaufelfüße (14) der Leitschaufeln (1) an die Hohlräume (21) der Leitschaufeln (1) angeschlossene, erste Strömungskanäle geführt sind, die als jeweils eine den Schaufelfuß (14) der Leitschaufeln (1) durchdringende Bohrung (15) ausgebildet sind und mit mindestens einem von durch den Dichtkörper bis nahe an die Wabendichtung (4) geführten, zweiten Strömungskanälen verbunden sind, wobei an die zweiten Strömungskanäle mindestens eine nach außerhalb des Dichtkörpers führende Verbindung angeschlossen ist, **dadurch gekennzeichnet, dass** der Dichtkörper als Innenring (3) ausgebildet ist, dass der Innenring wärmeelastisch an den Schaufelfüßen (14) der Leitschaufeln (1) aufgehängt ist, dass der Innenring (3) mit einer Ausnehmung (20) versehen ist, dass in die Ausnehmung (20) des Innenringes (3) ein mit dem Leitschaufelfuß (14) verbundener Ansatz (19) eingreift, dass der Innenring (3) über Zentrierstifte (2) zentriert ist, die in den Innenring (3) und den Ansatz (19) eingesetzt sind, und dass die zweiten Strömungskanäle als durch den Innenring (3) radial geführte Bohrungen (7) oder als räumlich diagonal geführte Bohrungen (11) ausgebildet sind.

2. Vorrichtung nach Anspruch 1, **dadurch gekennzeichnet, dass** die zweiten Strömungskanäle in mindestens einen von axialen, an der hinteren Kante des Innenringes (3) offenen, dritten Strömungskanälen münden, die die nach außerhalb des Innenringes (3) führenden Verbindungen der zweiten Strömungskanäle bilden.

3. Vorrichtung nach Anspruch 1, **dadurch gekennzeichnet, dass** die zweiten Strömungskanäle zu einer zur Wabendichtung (4) hin offenen Ringnut (10) auf der Unterseite des Innenringes (3) geführt sind, die die nach außerhalb des Innenringes (3) führende Verbindung der zweiten Strömungskanäle bildet.

4. Vorrichtung nach Anspruch 3, **dadurch gekennzeichnet, dass** von den zweiten Strömungskanälen mindestens ein vierter Strömungskanal abgezweigt ist, der als Bohrung (9)zu einer weiteren zur Wabendichtung (4) hin offenen Ringnut (22) auf der Unterseite des Innenringes (3) geführt ist.

5. Vorrichtung nach einem der Ansprüche 1 bis 4, **dadurch gekennzeichnet, dass** die als erster Strömungskanal ausgebildete, durch den Schaufelfuß (14) radial geführte Bohrung (24) mit einer durch einen hohlen Zentrierstift (2) geführten Innenbohrung (23) verbunden ist.

6. Vorrichtung nach einem der Ansprüche 1 bis 5, **dadurch gekennzeichnet, dass** die dritten Strömungskanäle als axial durch den Innenring (3) geführte Bohrungen (8) ausgebildet sind und dass die vierten Strömungskanäle als schräg durch den Innenring (3) geführte Bohrungen (9) ausgebildet sind.

7. Vorrichtung nach einem der Ansprüche 1 bis 6, **dadurch gekennzeichnet, dass** der Innenring (3) aus zwei Teilen besteht, die auf den einander zugewandten Seiten mit Nuten und Vorsprüngen versehen sind, und dass die Nuten und Vorsprünge so ineinander greifen, dass ein serpentinenartiger, fünfter Strömungskanal (12) entsteht, an den mindestens eine nach außerhalb des Innenringes (3) führende Verbindung angeschlossen ist.

8. Vorrichtung nach einem der Ansprüche 1 bis 7, **dadurch gekennzeichnet, dass** die Wabendichtung (4) durch die aus der Wabendichtung (4) und/oder dem Innenring (3) austretende Kühlluft gegen einen Einbruch vön Heißgas gesichert ist.

9. Vorrichtung nach einem der Ansprüche 1 bis 8, **dadurch gekennzeichnet, dass** die Menge der dem Innenring (3) zugeführten Kühlluft (k) regelbar ist und dass je nach Menge der Kühlluft die durch den Spalt zwischen der Wabendichtung (4) und den Labyrinthspitzen (5) des Rotors (17) strömenden Leckageströme (f, l) nur vorwärts oder sowohl vorwärts als auch rückwärts gerichtet sind.

10. Vorrichtung nach Anspruch 9, **dadurch gekennzeichnet, dass** die Menge der dem Innenring (3) zugeführten Kühlluft (k) durch den Druck der Kühlluft in der Leitschaufel (1), den Durchmesser der Bohrungen (7, 11) oder eine Gestaltung des Ein- und Austrittes der Bohrungen (7, 11) regelbar ist.

## Claims

1. Device for sealing between guide vanes (1) and rotor (17) of turbomachines, particularly gas turbines, consisting of a sealing body, which is mounted at the vane foot (14) of the guide vanes (1), with soldered-on honeycomb seal (4) and labyrinth points (5) mounted on the rotor, wherein each guide vane has a cavity (21) flowed through by cooling air, wherein first flow channels connected with the cavities (21) of the guide vanes (1) and led through the vane feet (14) of the guide vanes (1) are each formed as a bore (15) penetrating the vane foot (14) of the guide vanes (1) and are connected with at least one of second flow channels led through the sealing body to the vicinity of the honeycomb seal (4), wherein at least one connection leading to outside the sealing body is connected with the second flow channels, **characterised in that** the sealing body is constructed as an inner ring (3), that the inner ring is suspended in thermo-elastic manner at the vane feet (14) of the guide vanes (1), that the inner ring (3) is provided with a recess (20), that a projection (19) connected with the guide vane foot (14) engages in the recess (20) of the inner ring (3), that the inner ring (3) is centred by way of centring pins (2) inserted into the inner ring (3) and the projection (19), and that the second guide channels are formed as bores (7) led radially through the inner ring (3) or as bores (11) led in three-dimensionally diagonal manner.

2. Device according to claim 1, **characterised in that** the second flow channels open into at least one of axial third flow channels, which are open at the rearward edge of the inner ring (3) and which form the connections, which lead to outside the inner ring (3), of the second flow channels.

3. Device according to claim 1, **characterised in that** the second flow channels are led to an annular groove (10), which is open towards the honeycomb seal (4) and which forms the connection - which leads to outside the inner ring (3) - of the second flow channels, on the underside of the inner ring (3).

4. Device according to claim 3, **characterised in that** at least one fourth flow channel branches off the second flow channels and is led as a bore (9) to a further annular groove (22), which is open towards the honeycomb seal (4), on the underside of the inner ring (3).

5. Device according to one of claims 1 to 4, **characterised in that** the bore (24) formed as first flow channel and led radially through the vane foot (14) is connected with an inner bore (23) led through a hollow centring pin (2).

6. Device according to one of claims 1 to 5, **characterised in that** the third flow channels are formed as axial bores (8) led through the inner ring (3) and that the fourth flow channels are formed as bores (9) led obliquely through the inner ring (3).

7. Device according to one of claims 1 to 6, **characterised in that** the inner ring (3) consists of two parts which are provided on mutually facing sides with grooves and projections and that the grooves and projections so interengage that a serpentine-like fifth flow channel (12), with which at least one connection leading to outside the inner ring (3) is connected, is created.

8. Device according to one of claims 1 to 7, **characterised in that** the honeycomb seal (4) is safeguarded by the cooling air, which issues from the honeycomb seal (4) and/or the inner ring (3), against intrusion of hot gas.

9. Device according to one of claims 1 to 8, **characterised in that** the quantity of cooling air (k) fed to the inner ring (3) can be regulated and that depending on the respective quantity of cooling air the leakage flows (f, l) flowing through the gap between the honeycomb seal (4) and the labyrinth points (5) are directed only forwardly or both forwardly and backwardly.

10. Device according to claim 9, **characterised in that** the quantity of cooling air (k) fed to the inner ring (3) can be regulated by the pressure of the cooling air in the guide vane (1), the diameter of the bores (7, 11) or a shaping of the inlet and outlet of the bores (7, 11).

## Revendications

1. Dispositif pour assurer l'étanchéité entre des aubes directrices (1) et un rotor (17) de turbomachines, en particulier de turbines à gaz, constitué d'un corps d'étanchéité maintenu au pied d'aube (14) des aubes directrices (1) à joint alvéolaire (4) brasé et de pointes de labyrinthe (5) montées sur le rotor (17), chaque aube directrice (1) présentant un espace creux (21) parcouru par de l'air de refroidissement, des premiers canaux d'écoulement raccordés aux espaces creux (21) des aubes directrices (1), qui sont chacun réalisés sous forme de perçage (15) traversant le pied d'aube (14) des aubes directrices (1) et sont reliés à l'un au moins de deuxièmes canaux d'écoulement s'étendant à travers le corps d'étanchéité jusqu'à proximité du joint alvéolaire (4), s'étendant à travers les pieds d'aubes (14) des aubes directrices (1), au moins une liaison menant à l'extérieur du corps d'étanchéité étant raccordée aux deuxièmes canaux d'écoulement, **caractérisé en ce que** le corps d'étanchéité est réalisé sous forme de bague intérieure (3), que la bague intérieure est accrochée de manière thermo-élastique aux pieds d'aubes (14) des aubes directrices (1), que la bague intérieure (3) est pourvue d'un évidement (20), qu'un embout (19) relié au pied d'aube directrice (14) vient en prise dans l'évidement (20) de la bague intérieure (3), que la bague intérieure (3) est centrée par l'intermédiaire de goupilles de centrage (2) qui sont insérées dans la bague intérieure (3) et l'embout (19), et que les deuxièmes canaux d'écoulement sont réalisés sous forme de perçages (7) s'étendant radialement à travers la bague intérieure (3) ou de perçages (11) s'étendant spatialement en diagonale.

2. Dispositif selon la revendication 1, **caractérisé en ce que** les deuxièmes canaux d'écoulement débouchent dans l'un au moins de troisièmes canaux d'écoulement axiaux, ouverts sur l'arête postérieure de la bague intérieure (3), qui forment les liaisons des deuxièmes canaux d'écoulement menant à l'extérieur de la bague intérieure (3).

3. Dispositif selon la revendication 1, **caractérisé en ce que** les deuxièmes canaux d'écoulement s'étendent en direction d'une rainure annulaire (10) ouverte en direction du joint alvéolaire (4) sur le côté inférieur de la bague intérieure (3) qui forme la liaison des deuxièmes canaux d'écoulement menant à l'extérieur de la bague intérieure (3).

4. Dispositif selon la revendication 3, **caractérisé en ce qu'**à partir des deuxièmes canaux d'écoulement bifurque au moins un quatrième canal d'écoulement qui s'étend sous forme de perçage (9) en direction d'une rainure annulaire (22) ouverte en direction d'un autre joint alvéolaire (4) sur le côté inférieur de la bague intérieure (3).

5. Dispositif selon l'une des revendications 1 à 4, **caractérisé en ce que** le perçage (24) réalisé en tant que premier canal d'écoulement s'étendant radialement à travers le pied d'aube (14) est relié à un perçage intérieur (23) s'étendant à travers une goupille de centrage creuse (2).

6. Dispositif selon l'une des revendications 1 à 5, **caractérisé en ce que** les troisièmes canaux d'écoulement sont réalisés sous forme de perçages (8) s'étendant axialement à travers la bague intérieure (3), et que les quatrièmes canaux d'écoulement sont réalisés sous forme de perçages (9) s'étendant obliquement à travers la bague intérieure (3).

7. Dispositif selon l'une des revendications 1 à 6, **caractérisé en ce que** la bague intérieure (3) est constituée de deux parties qui sont pourvues sur les côtés orientés l'un vers l'autre de rainures et de saillies, et que les rainures et les saillies viennent en prise les unes dans les autres de telle façon qu'il se crée un cinquième canal d'écoulement (12) du genre serpentin, auquel se raccorde au moins une liaison menant à l'extérieur de la bague intérieure (3).

8. Dispositif selon l'une des revendications 1 à 7, **caractérisé en ce que** le joint alvéolaire (4) est protégé d'une pénétration de gaz chaud par l'air de refroidissement sortant du joint alvéolaire (4) et/ou de la bague intérieure (3).

9. Dispositif selon l'une des revendications 1 à 8, **caractérisé en ce que** la quantité d'air de refroidissement (k) amené à la bague intérieure (3) peut être régulée et que, selon la quantité d'air de refroidissement, les courants de fuite (f, 1) s'écoulant par la fente située entre le joint alvéolaire (4) et les pointes de labyrinthe (5) du rotor (17) sont orientés uniquement vers l'avant ou aussi bien vers l'avant que vers l'arrière.

10. Dispositif selon la revendication 9, **caractérisé en ce que** la quantité d'air de refroidissement (k) amené à la bague intérieure (3) peut être régulée par la pression de l'air de refroidissement dans l'aube directrice (1), le diamètre des perçages (7, 11) ou une configuration de l'entrée et de la sortie des perçages (7, 11).
